# EUROPÄISCHE PATENTSCHRIFT

(11) **EP 1 424 162 B1**
(45) Veröffentlichungstag und Bekanntmachung des Hinweises auf die Patenterteilung: **12.09.2007**
(21) Anmeldenummer: 03021427.4
(22) Anmeldetag: 23.09.2003
(51) Int. Cl.: B24B 7/28, F16C 19/00

(54) **Bearbeitungsmaschine und Loslageranordnung hierzu**
Surface treatment tool and floating bearing arrangement therefor
Machine à traitement de surface avec disposition de roulements

(30) Priorität: 29.11.2002 DE 10256124
(43) Veröffentlichungstag der Anmeldung: 02.06.2004
(73) Patentinhaber: Heesemann, Jürgen, Dipl.-Ing., D-32547 Bad Oeynhausen (DE)
(72) Erfinder: Heesemann, Jürgen, Dipl.-Ing., D-32547 Bad Oeynhausen (DE)
(74) Vertreter: Gerstein, Hans Joachim

(56) Entgegenhaltungen:
- FR-A- 515 367
- FR-A- 826 012
- GB-A- 1 179 327
- US-A- 5 081 794

## Beschreibung

Die Erfindung betrifft eine Bearbeitungsmaschine mit einem Maschinenrahmen und einem relativ hierzu über eine Antriebswelle beweglich angeordneten Bearbeitungselement, wobei die Antriebswelle mit einer Loslageranordnung an den Maschinenrahmen und das Bearbeitungselement gekoppelt ist.

Die Erfindung betrifft weiterhin eine Loslageranordnung mit einem ersten Wälzlager und einem zweiten Wälzlager insbesondere für den Einsatz in einer solchen Bearbeitungsmaschine sowie ein Verfahren zum Lagern einer rotierbar angetriebenen Welle mit einer solchen Loslageranordnung.

Beispielsweise bei Schleifmaschinen wird ein zur Schwingung antreibbares Andruckelement zum Andrücken von Schleifmittel auf ein Werkstück mit Antriebswellen an einem Maschinenrahmen getragen. Das Andruckelement und der Maschinenrahmen erstrecken sich in eine Längsrichtung quer zur Förderrichtung des zu bearbeitenden Werkstücks. Durch die bei der Bearbeitung auftretende Erwärmung dehnen sich das Bearbeitungselement, d. h. das Andruckelement, und der Maschinenrahmen unterschiedlich aus. Dieser Effekt wird teilweise noch dadurch verstärkt, dass beispielsweise bei Schleifmaschinen das Andruckelement zur Gewichtseinsparung aus Aluminium und der Maschinenrahmen aus Stahl gefertigt ist. Eine derartige Schleifmaschine ist beispielsweise in der EP 0 543 947 B1 bzw. U.S.-Patent 5,081,794 offenbart.

Das Bearbeitungselement wird mittels Linear-Wälzlagern rotierbar an das Bearbeitungselement und den Maschinenrahmen angebracht. Aufgrund der wärmebedingten Längenausdehnungen des Maschinenrahmens und des Bearbeitungselementes kommt es zu relativ großen Belastungen der Linearwälzlager in Längsrichtung des Bearbeitungselementes und des Maschinenrahmens.

Aus der GB 1,179,327 ist eine Lageranordnung bekannt, bei der ein Nadellager zusammen mit einem Kugellager auf einer Welle angeordnet sind und eine gemeinsame Verbindungslagerschale haben. Diese Verbindungslagerschale ist wie üblich zur Festmontage vorgesehen.

Auch aus der FR 826,012 und FR 515,367 sind Lageranordnungen bekannt, bei denen zwei oder mehr Wälzlager mit einer gemeinsamen Verbindungslagerschale gekoppelt sind.

Aufgabe der Erfindung war es, eine verbesserte Verarbeitungsmaschine sowie ein Loslager hierzu zu schaffen, bei der Belastungen des Loslagers abgefangen und eine Zerstörung des Loslagers vermieden wird.

Die Aufgabe wird durch die gattungsgemäße Bearbeitungsmaschine erfindungsgemäß dadurch gelöst, dass die Loslageranordnung mindestens zwei miteinander gekoppelte Wälzlager mit einem mit der Antriebswelle gekoppelten ersten Wälzlager und einem an den Maschinenrahmen angeordneten zweiten Wälzlager und einer gemeinsamen Verbindungslagerschale hat, wobei die Verbindungslagerschale die Wälzkörper der miteinander gekoppelten ersten und zweiten Wälzlager trägt und derart rotierbar und/oder hin- und herbewegbar angetrieben ist, dass die Wälzkörper in Bewegung gehalten werden.

Die Aufgabe wird weiterhin durch die gattungsgemäße Loslageranordnung dadurch gelöst, dass das erste und zweite Wälzlager eine gemeinsame Verbindungslagerschale haben, die die Wälzkörper der ersten und zweiten Wälzlager trägt und derart rotierbar und/oder hin- und herbewegbar angetrieben ist, das die Wälzkörper in Bewegung gehalten werden.

Durch die gemeinsame Verbindungslagerschale und das Antreiben derselben wird permanent dafür gesorgt, dass die Wälzkörper kontinuierlich bewegt werden und dadurch eine permanente Schmierung gewährleistet ist. Zudem werden die Wälzkörper ständig an unterschiedlichen Punkten belastet, so dass ein Abplatten der Wälzkörper verhindert wird.

Eine vorzeitige Zerstörung der Wälzlager durch Kräfte, insbesondere in eine Hauptdehnungsrichtung quer zur Lagerachse, wird auf diese Weise verhindert.

Die Bearbeitungsmaschine ist vorzugsweise eine Schleifmaschine mit einem länglichen Andruckelement für Schleifmittel als Bearbeitungselement. Dabei wird das Andruckelement mit vorzugsweise zwei Antriebswellen an dem Maschinenrahmen getragen. Die Antriebswellen sind hierbei in Längsrichtung des Andruckelements voneinander beabstandet. Die Längsrichtung des Andruckelements legt auch die Hauptdehnungsrichtung fest. Mindestens eine der Antriebswellen ist mit der erfindungsgemäßen Loslageranordnung an den Maschinenrahmen gekoppelt. Auf diese Weise wird eine der Antriebswellen in Längsrichtung fest und die andere Antriebswelle in Längsrichtung lose gelagert und eine Längenausdehnung des Andruckelements und/oder des Maschinenrahmens wird ausgeglichen.

In einer vorteilhaften Ausführungsform ist die Antriebswelle an einem Träger und dem Bearbeitungselement rotierbar gelagert, wobei das erste Wälzlager mit dem Träger und das zweite Wälzlager mit dem Maschinenrahmen verbunden ist. Die Wälzlager sind als Linearlager ausgeführt. Um eine Verschiebung des Trägers relativ zum Maschinenrahmen in der Hauptdehnungsrichtung zu ermöglichen, ist eine in der Hauptdehnungsrichtung hin- und herbewegbare oder vorzugsweise in eine Vorzugsrichtung drehbare Verbindungsachse als Verbindungslagerschale vorgesehen, die sich durch die Wälzlager erstreckt und diese miteinander koppelt. Die Wälzkörper der Wälzlager werden aufgrund der Hin- und Herbewegung oder Drehung der Verbindungsachse permanent in Bewegung gehalten und geschmiert.

Der Träger ist dabei vorzugsweise mit in die Hauptdehnungsrichtung wirkenden Federelementen mit dem Maschinenrahmen gekoppelt. Auf diese Weise wird neben dem Reibschluss in Hauptdehnungsrichtung zwischen der Verbindungsachse und den Wälzlagern ein weiterer Kraftschluss zwischen Träger und Maschinenrahmen bewirkt.

Vorzugsweise sind zwei sich parallel voneinander in Längsrichtung des Andruckelementes erstreckende Verbindungsachsen vorgesehen, die jeweils mit einem Linearlager an dem Träger in Längsrichtung der Verbindungsachsen hin- und herbewegbar angeordnet sind. Beidseits des Linearlagers sind die Verbindungsachsen zu dem jeweils mit einem Linearlager in Längsrichtung hin- und herbewegbar an dem Maschinenrahmen angeordnet. Auf diese Weise wird der Träger fest und lediglich in Hauptdehnungsrichtung beweglich an dem Maschinenrahmen gelagert.

Die mindestens eine Antriebswelle kann als Exzenter ausgeführt sein, so dass eine schwingende Bewegung des Bearbeitungselementes, beispielsweise des Andruckelementes einer Schleifmaschine bewirkt wird, wenn die Antriebswellen rotierend angetrieben werden.

Zur Kompensation von Spiel in den Führungen der Wälzlager bezogen auf die Verbindungsachse ist es vorteilhaft, wenn der Träger mit Andruckelementen in Achsrichtung der Antriebswellen an dem Maschinenrahmen vorgespannt sind, so dass Andruckkräfte auf den Träger aufgeprägt sind.

Die mindestens eine Antriebswelle wird beispielsweise über einen Zahnriemenantrieb angetrieben, der mit einer Spannvorrichtung vorgespannt sein sollte, um einen gewissen Spielausgleich zu realisieren.

Entsprechend ist es bei einer für eine solche Bearbeitungsmaschine vorgesehenen Loslageranordnung vorteilhaft, wenn die Verbindungslagerschale mit einer Antriebsvorrichtung hin- und herbewegbar oder drehbar angetrieben ist, so dass eine permanente Bewegung und Schmierung der Wälzkörper sichergestellt ist.

In einer Ausführungsform können die Wälzlager um eine gemeinsame Achse zentrisch angeordneter Linearlager sein. Der Außenring des ersten Wälzlagers wird hierbei von dem Innenring des zweiten Wälzlagers umschlossen, wobei der Außenring mit dem Innenring die Verbindungslagerschale bilden. Die Achse des ersten Wälzlagers kann dabei auch um die Achse des zweiten Wälzlagers leicht versetzt sein, um eine Exzentrizität der Rotation zu bewirken. Durch Rotation, insbesondere abwechselnder Rechts-Links-Rotation der Verbindungslagerschale können Abplattungen der Wälzkörper aufgrund von Belastungen quer zur Lagerachse verhindert werden.

In einer anderen Ausführungsform sind die Wälzlager als Linearlager ausgeführt und mit einer sich in die Lagerachsrichtung erstreckende hin- und herbewegbare Verbindungsachse als angetriebene Verbindungslagerschale miteinander gekoppelt. Bei dieser Ausführungsform werden Belastungen des Loslagers in Richtung der Erstreckungsrichtung der Verbindungsachse ausgeglichen.

Bei dieser Ausführungsform ist es vorteilhaft, wenn beidseits des auf der Verbindungsachse in Achsrichtung der Verbindungsachse gleitend angeordneten ersten Wälzlagers jeweils ein zweites und drittes Wälzlager vorgesehen ist. Das erste Wälzlager kann hierbei mit dem Maschinenrahmen und das zweite und dritte Wälzlager mit dem Träger verbunden werden, oder umgekehrt.

Wiederum ist es vorteilhaft, wenn mindestens zwei Verbindungsachsen parallel voneinander angeordnet sind, wobei die Verbindungsachsen jeweils erste, zweite und dritte Wälzlager tragen. Hierdurch wird eine Loslageranordnung geschaffen, mit der ein an den ersten Wälzlagern angebrachter Träger kippfest mit einem an den zweiten und dritten Wälzlagern angebrachten Maschinenrahmen angebracht werden kann.

Die Erfindung wird nachfolgend anhand der beigefügten Zeichnungen an einem Ausführungsbeispiels näher erläutert. Es zeigen:
- Figur 1 -: Schnittansicht eines Schwingschleifers mit einem Maschinenrahmen und einem von dem Maschinenrahmen über zwei Antriebswellen getragenen Andruckelement, wobei eine Antriebswelle mit einer erfindungsgemäßen Loslageranordnung gelagert ist;
- Figur 2 -: Detail-Schnittansicht eines Ausschnitts der Bearbeitungsmaschine aus Figur 1 mit der erfindungsgemäßen Loslageranordnung;
- Figur 3 -: Draufsicht auf die Loslageranordnung aus Figur 2;
- Figur 4 -: Aufsicht auf eine Loslageranordnung mit zwei um eine gemeinsame Achse zentrisch angeordneten Linear-Wälzlagern mit erfindungsgemäßer gemeinsamer angetriebener Verbindungslagerschale.

Die Figur 1 lässt eine Bearbeitungsmaschine 1 in der Ausführungsform einer Schleifmaschine mit einem sich in Längsrichtung L erstreckenden Maschinenrahmen 2, der als Stahlträger ausgeführt ist, erkennen. Unterhalb des Maschinenrahmens 2 ist ein Bearbeitungselement 3 angeordnet, der ein Andruckelement aus Aluminium für Schleifmittel bildet, das auf ein zu bearbeitendes und nicht dargestelltes Werkstück gedrückt wird. Das Bearbeitungselement wird mit zwei exzentrischen Antriebswellen 4 und 5 an dem Maschinenrahmen 2 gehalten. Die Antriebswellen 4 und 5 sind in Längsrichtung L voneinander beabstandet angeordnet und jeweils mit einem Lager 6a, 6b rotierbar an dem Bearbeitungselement 3 angebracht.

Die Antriebswellen 4 und 5 werden durch einen Zahnriemenantrieb 7 angetrieben. Der Zahnriemenantrieb 7 hat einen Antriebsmotor 8 und jeweils einen Zahnriemen 9a, 9b, der sich von einer Zahnriemenscheibe 10 auf der Welle des Antriebsmotors 8 zu einer Zahnriemenscheibe 11a, 11b der jeweils zugeordneten Antriebswelle 4, 5 erstreckt.

Die in der Figur 1 links dargestellte Antriebswelle 4 ist mit einer ein Festlager bildenden Lageranordnung 12 fest mit dem Maschinenrahmen 2 rotierbar gekoppelt.

Die in der Figur 2 rechts dargestellte Antriebswelle 5 ist hingegen mit einer Loslageranordnung 13 von dem Maschinenrahmen 2 getragen.

Die Loslageranordnung 13 ist im Wesentlichen in Längsrichtung L verschieblich, die auch die Hauptdehnungsrichtung beim Betrieb der Bearbeitungsmaschine 1 ist. Beispielsweise während des Schleifvorgangs erwärmt sich nämlich das Bearbeitungselement 3 und ggf. der Maschinenrahmen 2, wobei insbesondere aufgrund des unterschiedlichen Materials und Ausgestaltung sowie der unterschiedlichen Erwärmung eine Dehnungsbewegung zwischen Bearbeitungselement 3 und Maschinenrahmen 2 auftritt, die eine Belastung der Lageranordnung der Antriebswelle 5 in Längsrichtung L verursacht.

Mit Hilfe einer Spannvorrichtung S wird bei der in Längsrichtung L verschieblichen Lagerung der Antriebswelle 5 sichergestellt, dass der Zahnriemen 9b gespannt ist.

Die losgelagerte Antriebswelle 5 ist rotierbar an einem Träger 14 montiert. Dieser Träger 14 ist seinerseits mit Wälzkörpern in Längsrichtung L leitend auf einer Verbindungsachse 15 gelagert, die sich ebenfalls in Längsrichtung L, d. h. der Hauptdehnungsrichtung, erstreckt. Beidseits des Trägers 14, der mit der Verbindungsachse 15 das erste Wälzlager bildet, ist jeweils ein zweites und drittes Wälzlager 16a, 16b auf der Verbindungsachse 15 vorgesehen. Das erste und zweite Wälzlager 16a, 16b sind als Linear_Wälzlager ausgeführt, deren Außenring fest mit dem Maschinenrahmen 2 verbunden ist.

Der Träger 14 mit dem darin integrierten ersten Wälzlager bildet somit zusammen mit der Verbindungsachse 15 und den ersten und zweiten Wälzlagern 16a und 16b ein in Längsrichtung L verschiebliches Loslager für die Antriebswelle 5.

Die Verbindungsachse 15 ist mit einen Hubmotor 17 beispielsweise über eine Exzenterwelle so gekoppelt, dass die Verbindungsachse 15 eine Hin- und Herbewegung in Längsrichtung L ausführt. Hierdurch wird eine permanente Bewegung der Wälzkörper sowie eine permanente Schmierung der ersten, zweiten und dritten Wälzlager sichergestellt. Auf diese Weise können Belastungen, die auf das Loslager 13 wirken, abgefangen und eine Zerstörung des Loslagers 13 vermieden werden.

Der Träger 14 ist zudem über eine Federanordnung 18 gekoppelt, so dass neben dem Reibschluss durch das erste, zweite und dritte Wälzlager ein weiterer Kraftschluss sichergestellt wird und Kräfte des Zahnriemens 9b aufgefangen werden.

Die Figur 2 lässt den in der Figur 1 als Kreis dargestellten Ausschnitt der Bearbeitungsmaschine 1 in der um 180° gedrehten Ansicht erkennen. Dabei wird deutlich, dass an beiden Enden des zylinderförmigen Trägers 14 jeweils ein erstes Wälzlager 19a, 19b in Form eines Linear-Wälzlagers vorgesehen ist, dessen Wälzkörper von der Verbindungsachse 15 getragen sind. Beidseits des Trägers 14 sind dann auf der Verbindungsachse 15 das zweite und dritte Wälzlager 16a, 16b ebenfalls in Form eines Linear-Wälzlagers angeordnet.

Die Verbindungsachse 15 bildet eine Verbindungslagerschale für die Wälzkörper des ersten, zweiten und dritten Wälzlagers 19a, 19b, 16a, 16b.

Die Verbindungsachse 15 ist durch den Hubmotor 17 bei Rotation einer Exzenterwelle 20 in Längsrichtung L hin- und herbewegbar, wobei die Längsrichtung L die Hauptdehnungsrichtung der Bearbeitungsmaschine 1 bzw. die zu kompensierende Dehnungsrichtung ist.

Es ist ferner aus der Figur 2 das Federelement 18 erkennbar, das in Längsrichtung L eine Kopplung des Trägers 14 mit dem Maschinenrahmen 2 bewirkt und Zugkräfte des Zahnriemens 9b auffängt.

Die Figur 3 lässt die Lageranordnung 13 aus der Figur 2 in der Draufsicht erkennen. Es wird deutlich, dass zwei Verbindungsachsen 15a, 15b parallel voneinander angeordnet sind, wobei sich die Verbindungsachsen 15a, 15b in Längsrichtung L erstrecken. In dem Träger 14 ist für die Verbindungsachsen 15a, 15b jeweils ein erstes Wälzlager 19a, 19b eingebaut, die die Verbindungsachse 15a, 15b mit Wälzkörpern jeweils radial umschließen. Beidseits des Trägers 14 ist auf jeder der Verbindungsachsen 15a, 15b das zweite und dritte Wälzlager 16a, 16b vorgesehen, die fest an den Maschinenrahmen 2 geschraubt werden. Durch diese parallele Anordnung zweier Verbindungsachsen 15a, 15b mit zugeordneten ersten und zweiten Wälzlagern 16a, 16b, 19a, 19b wird das Bearbeitungselement 3 kippfest an dem Maschinenelement 2 getragen.

Die Verbindungsachsen 15a, 15b werden gemeinsame über den Hubmotor 17 angetrieben und in eine Hin- und Herbewegung in Längsrichtung L versetzt.

Die Figur 4 lässt eine andere Ausführungsform einer Loslageranordnung 21 erkennen, bei der ein zweites Wälzlager 22 in Form eines Linearwälzlagers mit seinem Außenring 23 fest an einen Träger 7 angebaut ist. Leicht um die Lagerachse des zweiten Wälzlagers 22 versetzt ist ein erstes Wälzlager 24 eingebaut. Der Innenring 25 des zweiten Wälzlagers 22 wirkt mit dem Außenring 26 des ersten Wälzlagers 24 zusammen. Die Antriebswelle 5 ist ihrerseits mit dem Innenring 27 des ersten Wälzlagers 24 gekoppelt.

Zwischen dem Innenring 25 und 23 des zweiten Wälzlagers 22 sowie dem Innenring 27 und dem Außenring 26 des ersten Wälzlagers 24 sind jeweils Wälzkörper 27 in bekannter Weise vorgesehen.

Der miteinander gekoppelte Außenring 26 des ersten Wälzlagers 24 und Innenring 25 des zweiten Wälzlagers 22 bilden zusammen eine Verbindungslagerschale für die Wälzkörper 27 des ersten und zweiten Wälzlagers 24, 22. Die Verbindungslagerschale wird angetrieben und hierbei vorzugsweise kontinuierlich in Rechts- und Linksrichtung hin- und hergedreht. Auf diese Weise wird sichergestellt, dass die Wälzkörper 27 ständig bewegt und permanent geschmiert werden. Belastungen quer zur Lagerachse werden auf diese Weise kompensiert, ohne dass die Lageranordnung 21 bei solchen Belastungen zerstört wird.

## Patentansprüche

1. Bearbeitungsmaschine (1) mit einem Maschinenrahmen (2) und einem relativ hierzu über mindestens eine Antriebswelle (4, 5) beweglich angeordneten Bearbeitungselement (3), wobei eine Antriebswelle (5) mit einer Loslageranordnung (13, 21) an den Maschinenrahmen (2) und das Bearbeitungselement (3) gekoppelt ist, **dadurch gekennzeichnet, dass** die Loslageranordnung (13, 21) mindestens zwei miteinander gekoppelte Wälzlager (16, 19, 22, 24) mit einem mit der Antriebswelle (5) gekoppelten ersten Wälzlager (19, 24) und einem an den Maschinenrahmen (2) angeordneten zweiten Wälzlager (16, 22) und einer gemeinsamen Verbindungslagerschale hat, wobei die Verbindungslagerschale die Wälzkörper (27) der miteinander gekoppelten ersten und zweiten Wälzlager (19, 24, 16, 22) trägt und derart rotierbar und/oder hin- und herbewegbar angetrieben ist, dass die Wälzkörper (27) in Bewegung gehalten werden.

2. Bearbeitungsmaschine (1) nach einem der vorhergehenden Ansprüche als Schleifmaschine mit einem länglichen Andruckelement für Schleifmittel als Bearbeitungselement (3), **dadurch gekennzeichnet, dass** das Andruckelement mit mindestens zwei in Längsrichtung (L) als Hauptdehnungsrichtung voneinander beabstandeten Antriebswellen (4, 5) von dem Maschinenrahmen (2) getragen wird, wobei mindestens eine der Antriebswellen (5) mit der Loslageranordnung (13, 21) an den Maschinenrahmen (2) gekoppelt ist.

3. Bearbeitungsmaschine (1) nach Anspruch 1 oder 2, **dadurch gekennzeichnet, dass** die Antriebswelle (5) an einem Träger (14) und dem Bearbeitungselement (3) rotierbar gelagert ist und das erste Wälzlager (19) mit dem Träger (14) und das zweite Wälzlager (16) mit dem Maschinenrahmen (2) verbunden ist, wobei die Wälzlager (16, 19) als Linearlager ausgeführt sind und mit einer sich in eine Hauptdehnungsrichtung (L) des Bearbeitungselementes (3) und/oder des Maschinenrahmens (2) erstreckenden hin- und herbewegbaren Verbindungsachse (15) als Verbindungslagerschale miteinander gekoppelt sind.

4. Bearbeitungsmaschine (1) nach Anspruch 2, **dadurch gekennzeichnet, dass** der Träger (14) mit in die Hauptdehnungsrichtung (L) wirkenden Federelementen (18) mit dem Maschinenrahmen (2) gekoppelt ist.

5. Bearbeitungsmaschine (1) nach einem der Ansprüche 3 oder 4, **gekennzeichnet durch** zwei sich parallel voneinander in Längsrichtung (L) des Andruckelementes erstreckenden Verbindungsachsen (15a, 15b), die jeweils mit ersten Linear-Wälzlagern (19a, 19b) an dem Träger (14) in Längsrichtung (L) hin- und herbewegbar angeordnet sind und beidseits der ersten Wälzlager (19a, 19b) jeweils mit einem Linear-Wälzlager (16a, 16b) in Längsrichtung (L) hin- und herbewegbar an den Maschinenrahmen (2) angeordnet sind.

6. Bearbeitungsmaschine (1) nach einem der vorhergehenden Ansprüche, **dadurch gekennzeichnet, dass** die mindestens eine Antriebswelle (5) als Exzenterwelle ausgeführt ist.

7. Bearbeitungsmaschine (1) nach einem der Ansprüche 3 bis 6, **dadurch gekennzeichnet, dass** der Träger (14) mit Andruckelementen in Achsrichtung der Antriebswelle (5) an den Maschinenrahmen (2) vorgespannt ist.

8. Bearbeitungsmaschine (1) nach einem der vorhergehenden Ansprüche, **dadurch gekennzeichnet, dass** die mindestens eine Antriebswelle (4, 5) über mindestens einen Zahnriemenantrieb (7) angetrieben ist, wobei mindestens ein Zahnriemen (9b) des Zahnriemenantriebs (7) mit einer Spannvorrichtung (S) vorgespannt ist.

9. Loslageranordnung (13, 21) mit einem ersten Wälzlager (19, 24) und einem zweiten Wälzlager (16, 22) und einer gemeinsamen Verbindungslagerschale für das erste und zweite Wälzlager (19, 24, 16, 22) haben, die die Wälzkörper (27) der ersten und zweiten Wälzlager (19, 24, 16, 22), **dadurch gekennzeichnet, dass** die Verbindungslagerschale mit einer Antriebsvorrichtung hin- und herbewegbar oder rotierbar angetrieben ist, so dass die Wälzkörper (27) in Bewegung gehalten werden.

10. Loslageranordnung (21) nach Anspruch 9, **dadurch gekennzeichnet, dass** der Außenring (26) des ersten Wälzlagers (24) von dem Innenring (25) des zweiten Wälzlagers (22) umschlossen ist und der Außenring (26) mit dem Innenring (25) die Verbindungslagerschale bilden.

11. Loslageranordnung (21) nach Anspruch 10, **dadurch gekennzeichnet, dass** das erste Wälzlager (24) zu der Achse des zweiten Wälzlagers (22) versetzt angeordnet ist.

12. Loslageranordnung (13) nach Anspruch 9, **dadurch gekennzeichnet, dass** die ersten und zweiten Wälzlager (16, 19) als Linear-Wellenlager ausgeführt sind und mit einer sich in die Lagerachsrichtung erstreckende hin- und herbewegbare Verbindungsachse (15) als angetriebene Verbindungslagerschale miteinander gekoppelt sind.

13. Loslageranordnung (13) nach Anspruch 12, **dadurch gekennzeichnet, dass** beidseits des auf der Verbindungsachse (15) in Achsrichtung der Verbindungsachse (15) gleitend angeordneten ersten Wälzlagers (19) jeweils ein zweites und drittes Wälzlager (16a, 16b) vorgesehen ist.

14. Loslageranordnung (13) nach Anspruch 13, **dadurch gekennzeichnet, dass** mindestens zwei Verbindungsachsen (15a, 15b) parallel voneinander angeordnet sind, wobei die Verbindungsachsen (15a, 15b) jeweils ein erstes, zweites und drittes Wälzlager (16a, 16b, 19) tragen.

15. Verfahren zum Lagern einer rotierbar angetriebenen Welle mit einer Loslageranordnung nach einem der Ansprüche 9 bis 14, **gekennzeichnet durch** Antreiben der gemeinsamen Verbindungsschale des ersten und zweiten Wälzlagers (19, 24, 16, 22).

## Claims

1. Processing machine (1) having a machine frame (2) and a processing element (3) arranged so as to be movable relative thereto via at least one drive shaft (4, 5), one drive shaft (5) being coupled to the machine frame (2) and the processing element (3) by means of a floating-bearing arrangement (13, 21), **characterized in that** the floating-bearing arrangement (13, 21) has at least two rolling-contact bearings (16, 19, 22, 24) coupled to one another and having a first rolling-contact bearing (19, 24), coupled to the drive shaft (5), and a second rolling-contact bearing (16, 22), arranged on the machine frame (2), and a common connecting bearing shell, the connecting bearing shell supporting the rolling-contact bodies (27) of the first and second rolling-contact bearings (19, 24, 16, 22) coupled to one another and being driven rotatable and/or reciprocatable such, that the rolling-contact bodies (27) being held in motion.

2. Processing machine (1) according to one of the preceding claims as a sanding machine having an elongated pressure element for abrasive as processing element (3), **characterized in that** the pressure element is supported by the machine frame (2) by means of at least two drive shafts (4, 5) at a distance from one another in the longitudinal direction (L) as main expansion direction, at least one of the drive shafts (5) being coupled to the machine frame (2) by means of the floating-bearing arrangement (13, 21).

3. Processing machine (1) according to Claim 1 or 2, **characterized in that** the drive shaft (5) is rotatably mounted on a support (14) and the processing element (3), and the first rolling-contact bearing (19) is connected to the support (14) and the second rolling-contact bearing (16) is connected to the machine frame (2), the rolling-contact bearings (16, 19) being designed as linear bearings and being coupled to one another by means of a connecting spindle (15), as connecting bearing shell, which extends in a main expansion direction (L) of the processing element (3) and/or of the machine frame (2) and is movable in a reciprocating manner.

4. Processing machine (1) according to Claim 2, **characterized in that** the support (14) is coupled to the machine frame (2) by means of spring elements (18) acting in the main expansion direction (L).

5. Processing machine (1) according to either of Claims 3 or 4, **characterized by** two connecting spindles (15a, 15b) which extend parallel to one another in the longitudinal direction (L) of the pressure element and which are in each case arranged with first linear rolling-contact bearings (19a, 19b) on the support (14) such as to be movable in a reciprocating manner in the longitudinal direction (L) and are arranged on both sides of the first rolling-contact bearings (19a, 19b) on the machine frame (2) in each case with a linear rolling-contact bearing (16a, 16b) such as to be movable in a reciprocating manner in the longitudinal direction (L).

6. Processing machine (1) according to one of the preceding claims, **characterized in that** the at least one drive shaft (5) is designed as an eccentric shaft.

7. Processing machine (1) according to one of Claims 3 to 6, **characterized in that** the support (14) is prestressed with pressure elements in the axial direction of the drive shaft (5) on the machine frame (2).

8. Processing machine (1) according to one of the preceding claims, **characterized in that** the at least one drive shaft (4, 5) is driven via at least one toothed-belt drive (7), at least one toothed belt (9b) of the toothed-belt drive (7) being pretensioned with a tensioning device (S).

9. Floating-bearing arrangement (13, 21) having a first rolling-contact bearing (19, 24) and a second rolling-contact bearing (16, 22), **characterized in that** the first and second rolling-contact bearings (19, 24, 16, 22) have a common connecting bearing shell which supports the rolling-contact bodies (27) of the first and second rolling-contact bearings (19, 24, 16, 22) and is driven such as to be movable in a reciprocating manner or rotatable.

10. Floating-bearing arrangement (21) according to Claim 9, **characterized in that** the outer ring (26) of the first rolling-contact bearing (24) is enclosed by the inner ring (25) of the second rolling-contact bearing (22), and the outer ring (26) together with the inner ring (25) forms the connecting bearing shell.

11. Floating-bearing arrangement (21) according to Claim 10, **characterized in that** the first rolling-contact bearing (24) is arranged offset relative to the axis of the second rolling-contact bearing (22).

12. Floating-bearing arrangement (13) according to Claim 9, **characterized in that** the first and second rolling-contact bearings (16, 19) are designed as linear shaft bearings and are coupled to one another by means of a connecting spindle (15), as driven connecting bearing shell, which extends in the bearing axial direction and is movable in a reciprocating manner.

13. Floating-bearing arrangement (13) according to Claim 12, **characterized in that** in each case a second and third rolling-contact bearing (16a, 16b) are provided on both sides of the first rolling-contact bearing (19) arranged on the connecting spindle (15) in a sliding manner in the axial direction of the connecting spindle (15).

14. Floating-bearing arrangement (13) according to Claim 13, **characterized in that** at least two connecting spindles (15a, 15b) are arranged parallel to one another, the connecting spindles (15a, 15b) each supporting a first, second and third rolling-contact bearing (16a, 16b, 19).

15. Method of mounting a rotatably driven shaft with a floating-bearing arrangement according to one of Claims 9 to 14, **characterized by** driving of the common connecting shell of the first and second rolling-contact bearings (19, 24, 16, 22).

## Revendications

1. Machine-outil (1) comportant un bâti de machine (2) et un élément de traitement (3) monté de façon amovible par rapport au bâti au moyen d'au moins un arbre d'entraînement (4,5), dans laquelle un arbre d'entraînement est accouplé au bâti de machine (2) et à l'élément de traitement (3) au moyen d'un agencement de paliers à roulements (13, 21), **caractérisée en ce que** l'agencement de paliers à roulements (13, 21) comprend au moins deux roulements (16, 19, 22, 24) accouplés l'un à l'autre, un premier roulement (19, 24) étant accouplé à l'arbre d'entraînement (5) et un second roulement (16, 22) étant disposé sur le bâti dé machine (2) et ayant une coquille de coussinet de liaison commune, cette coquille de coussinet portant les corps de roulement (27) des premier et second roulements (19, 24, 16, 22) accouplés l'un à l'autre et étant entraîné en rotation et/ou en déplacement en va et vient, de telle sorte que les corps de roulement (27) sont maintenus en mouvement.

2. Machine-outil (1) selon l'une des revendications précédentes constituée par une meuleuse comportant un élément d'appui allongé en tant que moyen de meulage comme élément de traitement (3), **caractérisée en ce que** l'élément d'appui est porté par le bâti de la machine (2) par au moins deux arbres d'entraînement (4, 5) distants l'un de l'autre dans une direction de la longueur (L) en tant que direction d'extension principale, au moins l'un des arbres d'entraînement (5) étant accouplé au bâti de machine (2) au moyen de l'agencement de palier à roulements (13, 21).

3. Machine-outil (1) selon la revendication 1 ou 2, **caractérisée en ce que** l'arbre d'entraînement (5) est monté de façon rotative sur un support (14) et sur l'élément de traitement de surface (3) et le premier roulement (19) est relié au support (14) et le second roulement (16) est relié au bâti de machine (2), les roulements (16, 19) étant conformés en palier linéaire et étant accouplés l'un à l'autre en tant que coquille de coussinet de liaison de façon mobile en va et vient suivant un axe de liaison (15) s'étendant, dans la direction d'extension commune (L) de l'élément de traitement de surface (3) et/ou du bâti de machine (2).

4. Machine-outil (1) selon la revendication 2, **caractérisée en ce que** le support (14) est accouplé au bâti de machine (2) par un élément ressort (18) agissant dans la direction d'extension principale (L).

5. Machine-outil (1) selon l'une des revendications 3 à 4, **caractérisée par** deux axes de liaison (15a, 15b) s'étendant parallèlement l'un à l'autre dans la direction longitudinale (L) de l'élément d'appui, axes qui sont chacun montés sur le support (14) de façon mobile en va et vient dans la direction longitudinale (L) au moyen de premiers roulements (19a, 19b) et sont montés sur le bâti de machine (2) de chaque côté des premiers roulements (19a, 19b) chacun au moyen d'un roulement linéaire (16a, 16b) pour être mobiles en va et vient dans la direction longitudinale (L).

6. Machine-outil (1) selon l'une des revendications précédentes, **caractérisée en ce qu'**au moins un arbre d'entraînement (5) est réalisé sous forme d'arbre à excentrique.

7. Machine-outil (1) selon l'une des revendications 3 à 6, **caractérisée en ce que** le support (14) est précontraint sur le bâti de machine (2) dans la direction axiale de l'arbre d'entraînement (5) au moyen d'éléments d'appui.

8. Machine-outil (1) selon l'une des revendications précédentes, **caractérisée en ce qu'**au moins un arbre d'entraînement (4,5) est entraîné au moyen d'un entraînement à courroie crantée (7), au moins une courroie crantée (9b) de l'entraînement à courroie crantée (7) étant précontrainte au moyen d'un dispositif de tension (S).

9. Agencement de palier à roulements (13, 21) comprenant un premier roulement (19, 24) et un second roulement (16, 22) et une coquille de coussinet de liaison commune pour le premier et le second roulement (19, 24, 16, 22) qui porte les corps de roulement (27) du premier et second roulement (19, 24, 16, 22), **caractérisé en ce que** la coquille de coussinet de liaison commune est entraînée de façon mobile en va et vient ou en rotation au moyen d'un dispositif d'entraînement, de telle sorte que les corps de roulement (27) sont maintenus en mouvement.

10. Agencement de palier à roulements (21) selon la revendication 9, **caractérisé en ce que** l'anneau extérieur (26) du premier roulement (24) est entouré par l'anneau intérieur (25) du second roulement (22) et l'anneau extérieur (26) forme avec l'anneau intérieur (25) la coquille de coussinet de liaison.

11. Agencement de palier à roulements (21) selon la revendication 10, **caractérisé en ce que** le premier roulement (24) est décalé par rapport à l'axe du second roulement (22).

12. Agencement de palier à roulements (13) selon la revendication 9, **caractérisé en ce que** les premiers et second roulements (16, 19) sont conçus sous forme de roulements linéaires et sont accouplés l'un à l'autre au moyen d'un axe de liaison (15) s'étendant dans la direction de l'axe du palier de roulement, cet axe de liaison (15) étant conçu sous forme de coquille de coussinet de liaison entraînée.

13. Agencement de palier à roulements (13) selon la revendication 12, **caractérisé en ce que** de chaque côté du premier roulement (19) agencé pour glisser sur l'axe de liaison (15) dans la direction axiale de cet axe de liaison (15) sont prévus un second et un troisième roulement (16a, 16b).

14. Agencement de palier à roulements (13) selon la revendication 13, **caractérisé en ce qu'**au moins deux axes de liaison (15a, 15b) sont disposés parallèlement l'un à l'autre, les axes de liaison (15a, 15b) portant chacun un premier, un deuxième et un troisième roulement (16a, 16b, 19).

15. Procédé de montage d'un arbre entraîné en rotation au moyen d'un agencement de palier à roulements selon l'une des revendications 9 à 14, **caractérisé par** l'entraînement de la coquille de coussinet de liaison commune du premier et second roulement (19, 24, 16, 22).
